# EUROPÄISCHE PATENTSCHRIFT

(11) **EP 0 875 466 B1**
(45) Veröffentlichungstag und Bekanntmachung des Hinweises auf die Patenterteilung: **26.09.2001**
(21) Anmeldenummer: 98107555.9
(22) Anmeldetag: 24.04.1998
(51) Int. Cl.: B65D 63/10

(54) **Kunststoffhalteband zum Umschlingen, Haltern und Bündeln von Gegenständen**
Bundle tie for binding, supporting and bundling articles
Collier de serrage pour le cerclage, fixation et bottelage d'objets

(30) Priorität: 29.04.1997 DE 29707757 U
(43) Veröffentlichungstag der Anmeldung: 04.11.1998
(73) Patentinhaber: TRW Automotive Electronics & Components GmbH & Co. KG, 78315 Radolfzell (DE)
(72) Erfinder: Kraus, Willibald, 67269 Grünstadt (DE)
(74) Vertreter: Schieschke, Klaus, Dipl.-Ing.

(56) Entgegenhaltungen:
- EP-A- 0 592 162
- EP-A- 0 677 688
- DE-A- 4 225 450
- US-A- 5 440 786

## Beschreibung

Die Erfindung bezieht sich auf ein Halteband zum Umschlingen, Haltern und Bündeln von Gegenständen, nach dem oberbegriff des Auspruchs 1.

Nächstkommender Stand der Technik ist ein Kunststoff-Halteband, bei welchem die federnde Zunge über eine erheblich im Querschnitt geringeren Zwischenbereich mit dem Körper des Haltebandes verbunden ist (EP-A-0677688). Die Zunge erfährt damit in Schließstellung eine starke Verbiegung, welche sich auf das profilierte Bandteil und die quer dazu angeordneten Sprossen auswirkt.

Infolge dieser speziellen konstruktiven Gestaltung ist die Haltewirkung des Verriegelungselements insbesondere über einen längeren Zeitraum nicht gewährleistet, wobei auch durch Erschütterungen und mechanische Einwirkungen, wie sie insbesondere bei einem Kraftfahrzeug auftreten können, die volle Funktionsfähigkeit dieser bekannten Konstruktion nicht gegeben ist.

Als Stand der Technik ist ein weiteres Halteband bekannt (DE-OS 38 07 173), bei welchem die Sprossen entweder einen kreisförmigen Querschnitt aufweisen oder mit einer sog. Schwimmhaut versehen sind, welche sich in Sperrstellung mit ihrer Rückseite an eine glatte Anlagefläche der Durchgangsöffnung des Kopfteils anlegt.

Weiterer Stand der Technik sind Kunststoff-Haltebänder, welche im Querschnitt ovale Sprossen verwenden (US-PS 3,991,444) oder bei welchen die Sprossen des Bandteils abgekantete Querstege sind (US-PS 4,135,749).

Der vorliegenden Erfindung liegt die Aufgabe zugrunde, ein Halteband der eingangs genannten Art so zu gestalten, dass auf einfache Weise eine verbesserte Halterung des Bandteils innerhalb des Kopfteils ermöglicht wird.

Diese Aufgabe wird erfindungsgemäß mit den Merkmalen im kennzeichnenden teil des Ansprüchs 1 gelöst. Hierdurch ergibt sich der Vorteil, dass die Sprossen des Bandteils in zwei einander gegenüberliegenden Bereichen von entsprechenden Gegenelementen des Kopfteils erfasst und gehaltert werden, so dass eine verbesserte Haltewirkung des Bandteils in Schließstellung erzielt wird. Weiterhin ist das Verriegelungselement mit einer an die Wölbung angrenzenden Zunge versehen, welche in etwa parallel zu einem Abschlussbereich der Platte verläuft.

Die Gegenrast kann in weiterer Ausgestaltung der Erfindung an einer dem Verriegelungselement gegenüberliegenden Platte des Kopfteils angeordnet sein. Weiterhin können die der Wölbung des Verriegelungselements bzw. der Gegenrast der Platte in Einschubrichtung des Bandteils vorgeordneten, einander gegenüberliegenden Bereiche konisch zulaufend ausgebildet sein, so dass sich eine schnelle und einfache Montage beim Einschieben des Bandteils in das Kopfteil ergibt.

Die konisch zulaufenden Bereiche können in einen Kanal mit in etwa parallelen Seitenwänden übergehen, an welchen sich die Wölbung des Verriegelungselements und die Gegenrast der Platte anschließt.

Nach einem anderen Merkmal der Erfindung kann zwischen dem Bandteil und dem Kopfteil ein mit einem Träger verbindbares Halteteil angeordnet sein, welches beispielsweise als Klipp mit federnden Eingriffselementen, als Profilbolzen oder als Hohlzapfen mit Innenprofil ausgebildet ist.

Nach einem anderen Merkmal der Erfindung kann das Bandteil in dem an das Halteteil angrenzenden Bereich Sprossen aufweisen, welche lediglich jeweils mit der Abrundung versehen sind. Um eine Trägeröffnung einwandfrei zu verschließen, kann das Halteteil mit einer umlaufenden elastischen Dichtlippe versehen sein.

Die Erfindung wird nachfolgend anhand eines in der Zeichnung dargestellten Ausführungsbeispiels näher beschrieben. In der Zeichnung zeigen:
- Fig. 1: eine Draufsicht auf ein Kunststoff-Halteband;
- Fig. 2: einen Schnitt gemäß der Linie II-II in Fig. 1;
- Fig. 3: eine vergrößerte Schnittdarstellung des Kopfteils und des Bandteils in Schließstellung des Haltebandes, teils gebrochen.

In Fig. 1 ist ein Kunststoff-Halteband 1 zum Umschlingen, Haltern und Bündeln von nicht näher dargestellten Gegenständen in Draufsicht gezeigt. Dieses Halteband 1 besteht im Wesentlichen aus einem profilierten Bandteil 2 mit zwei parallelen Längsstegen 3 und 3', quer dazu angeordneten Sprossen 4 sowie einem Kopfteil 10.

Bei dem in den Fig. 1 bis 3 dargestellten Ausführungsbeispiel ist zwischen dem Bandteil 2 und dem Kopfteil 10 ein mit einem nicht näher dargestellten Träger verbindbares Halteteil 35 angeordnet. Dieses Halteteil 35 kann als Klipp mit federnden Eingriffselementen, als Profilbolzen oder als Hohlzapfen mit Innenprofil ausgebildet sein. Weiterhin besteht die Möglichkeit, dass das Halteteil 35 mit einer umlaufenden elastischen Dichtlippe 36 nach Fig. 1 und 2 versehen ist.

Wie insbesondere aus den Fig. 2 und 3 hervorgeht, weist das Kopfteil 10 eine Durchgangsöffnung 11 auf, in welcher sich ein schräg verlaufendes federndes Verriegelungselement 12 mit stirnseitiger Wölbung 13 befindet. Dieses Verriegelungselement 12 ragt bei dem dargestellten Ausführungsbeispiel von oben in die Durchgangsöffnung 11 hinein und kann in seiner Breite wesentlich schmaler als die lichte Weite der Durchgangsöffnung 11 sein.

Das Bandteil 2 mit seinen Sprossen 4 ist so gestaltet, dass diese mit stirnseitigen Abrundungen 5 versehen sind, wobei sich eine der Abrundungen 5 einer Sprosse 4 in Schließstellung A des Haltebandes 1 nach Fig. 2 in die Wölbung 13 des Verriegelungselements 12 einlagert.

Aus Fig. 3 geht hervor, dass mindestens einige der mit dem Verriegelungselement 12 zusammenwirkenden Sprossen eine der Abrundung 5 gegenüberliegende Rastnase 15 aufweisen, welche in der Schließstellung A des Haltebandes 1 in einer Gegenrast 16 des Kopfteils 10 abgestützt ist. Aus Fig. 3 ist darüber hinaus erkennbar, dass diese Gegenrast 16 an einer dem Verriegelungselement 12 gegenüberliegenden Platte 18 des Kopfteils 10 angeordnet ist. In Schließstellung A lagert sich damit die entsprechende Sprosse 4 mit der Abrundung 5 in der Wölbung 13 des Verriegelungselements 12 und mit der Rastnase 15 in der Gegenrast 16 der Platte 18 ein. Damit ist eine einwandfreie Halterung des Bandteils 2 innerhalb des Kopfteils 10 gewährleistet, welche auch bei Erschütterungen funktionssicher geschlossen bleibt.

Wie außerdem aus Fig. 3 erkennbar ist, sind der Wölbung 13 des Verriegelungselements 12 bzw. der Gegenrast 16 der Platte 18 in Einschubrichtung des Bandteils 2 konische bzw. gewölbt zulaufende, einander gegenüberliegende Bereiche 20 und 21 vorgeordnet.

Hierdurch ergibt sich eine Montageerleichterung beim Einschieben des Bandteils 2 in die Durchgangsöffnung 11 des Kopfteils 10. Die konisch zulaufenden bzw. gewölbten Bereiche 20 und 21 gehen in einen Kanal 25 über, welcher in etwa parallele Seitenwände aufweist. An diesen Kanal 25 schließen sich die Wölbung 13 des Verriegelungselements 12 und die Gegenrast 16 der Platte 18 an.

Das Verriegelungselement 12 ist mit einer an die Wölbung 13 angrenzenden Zunge 30 versehen, welche in etwa parallel zu einem Abschlussbereich 31 der Platte 18 verläuft. Durch den Kanal 25 sowie durch die Zunge 30 und den Abschlussbereich 31 erfährt damit das Bandteil 2 in Schließstellung eine gute Führung innerhalb des Kopfteils 10.

Insbesondere aus Fig. 2 ist erkennbar, dass in dem an das Halteteil 35 angrenzenden Bereich des Bandteils 2 einige Sprossen 4' lediglich mit Abrundungen 5 versehen sind. Dieser Bereich des Bandteils 2 ist nicht zum Einschieben in das Kopfteil 10 gedacht.

Das Kopfteil 10 kann nach Fig. 2 bzw. 3 an seiner Außenseite 14 eine Art Anschlagfläche für die zu halternden bzw. zu bündelnden Gegenstände darstellen, so bald sich diese in einem Bereich II oberhalb des Halteteils 35 befinden. Sie erfahren damit im Zusammenwirken mit dem Bandteil 2, das in dem Kopfteil 10 in Schließstellung I verriegelt ist, eine einwandfreie Halterung, wobei außerdem sichergestellt ist, dass durch die Merkmale der vorliegenden Erfindung, d.h. durch die spezielle Gestaltung des Bandteils kein unerwünschtes Lösen des Haltebandes auch bei größeren Erschütterungen auftreten kann.

## Patentansprüche

1. Halteband (1) zum Umschlingen, Haltern und Bündeln von Gegenständen,
mit einem profilierten Bandteil (2) mit zwei parallelen Längsstegen (3, 3'), quer dazu angeordneten Sprossen (4),
und mit einem an das Bandteil (2) anschließenden Kopfteil (10), welches innerhalb einer Durchgangsöffnung (11) ein schräg verlaufendes, federndes Verriegelungselement (12) aufweist, in welches eine Sprosse (4) einlagerbar ist,
wobei mindestens die mit dem Verriegelungselement (12) zusammenwirkenden Sprossen (4) jeweils eine Rastnase (15) aufweisen, welche in Schließstellung (A) des Haltebandes (1) in einer Gegenrast (16) des Kopfteils (10) abgestützt ist,
**dadurch gekennzeichnet,**
dass das Verriegelungselement (12) mit einer an einer Wölbung (13) angrenzenden Zunge (30) versehen ist,
dass jede Sprosse (4) eine stirnseitige Abrundung (5) aufweist, welche jeweils in die stimseitige Wölbung (13) des Verriegelungselements (12) einlagerbar ist,
dass die jeweilige Abrundung (5) der Rastnase (15) gegenüberliegt und
dass die an die Wölbung (13) angrenzende Zunge (30) in etwa parallel zu einem Anschlussbereich (31) einer die Gegenrast (16) tragenden Platte (18) verläuft.

2. Halteband nach Anspruch 1, **dadurch gekennzeichnet, dass** die der Wölbung (13) des Verriegelungselements (12) bzw. der Gegenrast (16) der Platte (18) in Einschubrichtung des Bandteils (2) vorgeordneten, einander gegenüberliegenden Bereiche (20, 21) konisch zulaufend ausgebildet ist.

3. Halteband nach Anspruch 2, **dadurch gekennzeichnet, dass** die konisch zulaufenden Bereiche (20, 21) in einen Kanal (25) mit in etwa parallelen Seitenwänden übergehen, an welchen sich die Wölbung (13) des Verriegelungselements (12) und die Gegenrast (16) der Platte (18) anschließt.

4. Halteband nach einem oder mehreren der vorhergehenden Ansprüche, **dadurch gekennzeichnet, dass** zwischen dem Bandteil (2) und dem Kopfteil (10) ein mit einem Träger verbindbares Halteteil (35) angeordnet ist.

5. Halteband nach Anspruch 4, **dadurch gekennzeichnet, dass** das Bandteil (2) in dem an das Halteteil (35) angrenzenden Bereich Sprossen (4') aufweist, welche lediglich jeweils mit der Abrundung (5) versehen sind.

6. Halteband nach Anspruch 4, **dadurch gekennzeichnet, dass** das Halteteil (35) als Klipp mit federnden Eingriffsarmen, als Profilbolzen oder als Hohlzapfen mit Innenprofil ausgebildet ist.

7. Halteband nach Anspruch 4 und 6, **dadurch gekennzeichnet, dass** das Halteteil (35) mit einer umlaufenden, elastischen Dichtlippe (36) versehen ist.

## Claims

1. Retaining band (1) for binding, supporting and bundling objects, having a profiled band part (2) having two parallel longitudinal webs (3,3'), crossbars (4) arranged transversely thereto, and having a head part (10) which can be connected to the band part (2) and has, within a passage opening (11), an obliquely running, resilient locking element (12) in which a crossbar (4) can be embedded, at least the crossbars (4) which interact with the locking element (12) each having a latching lug (15) which, in the closed position (A) of the retaining band (1), is supported in a counter-latch (16) of the head part (10), **characterized in that** the locking element (12) is provided with a tongue (30) which is adjacent to a curvature (13), in that each crossbar (4) has a rounded end portion (5) which can be embedded in each case in the end curvature (13) of the locking element (12), in that the respective rounded portion (5) lies opposite the latching lug (15), and in that the tongue (30) which is adjacent to the curvature (13) runs approximately parallel to a connecting region (31) of a plate (18) bearing the counter-latch (16).

2. Retaining band according to Claim 1, **characterized in that** the regions (20,21) which are arranged upstream, in the insertion direction of the band part (2), of the curvature (13) of the locking element (12) and of the counter-latch (16) of the plate (18) and lie opposite each other are of conically tapering design.

3. Retaining band according to Claim 2, **characterized in that** the conically tapering regions (20,21) merge into a channel (25) having approximately parallel side walls adjoined by the curvature (13) of the locking element (12) and the counter-latch (16) of the plate (18).

4. Retaining band according to one or more of the preceding claims, **characterized in that** a retaining part (35) which can be connected to a support is arranged between the band part (2) and the head part (10).

5. Retaining band according to Claim 4, **characterized in that** the band part (2) has, in the region adjacent to the retaining part (35), crossbars (4') which are each provided only with the rounded portion (5).

6. Retaining band according to Claim 4, **characterized in that** the retaining part (35) is designed as a clip having resilient engagement arms, as a profiled bolt or as a hollow pin having an internal profile.

7. Retaining band according to Claims 4 and 6, **characterized in that** the retaining part (35) is provided with an encircling, elastic sealing lip (36).

## Revendications

1. Ruban de serrage (1) pour le cerclage, la fixation et le bottelage d'objets, comportant une partie de ruban (2) profilée avec deux moulures longitudinales (3, 3'), des traverses (4) agencées transversalement à celles-ci,
et une partie de tête (10) se raccordant à la partie de ruban (2), laquelle présente à l'intérieur d'une ouverture de passage (11) un élément de verrouillage (12) élastique s'étendant en biais, dans lequel une traverse (4) peut être mise en place,
au moins les traverses (4) coopérant avec l'élément de verrouillage (12) présentant chacune un ergot d'enclenchement (15) qui est soutenu en position de fermeture (A) du ruban de serrage (1) dans un cran d'enclenchement (16) de la partie de tête (10), **caractérisé en ce que** :
l'élément de verrouillage (12) est pourvu d'une languette (30) contiguë à un bombement (13),
en ce que chaque traverse (4) présente un arrondi (5) côté frontal, qui est susceptible d'être mis en place dans le bombement (13) respectif côté frontal de l'élément de verrouillage (12),
en ce que chaque arrondi (5) est opposé à l'ergot d'enclenchement (15)
et en ce que la languette (30) contiguë au bombement (13) s'étend approximativement parallèlement à une région de raccordement (31) d'une plaque (18) portant le cran d'enclenchement (16).

2. Ruban de serrage selon la revendication 1, **caractérisé en ce que** les régions (20, 21) opposées l'une à l'autre, montées en amont du bombement (13) de l'élément de verrouillage (12) et du cran d'enclenchement (16) de la plaque (18), respectivement, en direction d'introduction de la partie de ruban (2), sont réalisées en devenant coniques.

3. Ruban de serrage selon la revendication 2, **caractérisé en ce que** les régions (20, 21) devenant coniques se transforment en un canal (25) avec parois latérales approximativement parallèles, auxquelles se raccorde le bombement (13) de l'élément de verrouillage (12) et le cran d'enclenchement (16) de la plaque (18).

4. Ruban de serrage selon l'une quelconque des revendications précédentes, **caractérisé en ce qu'**une partie de serrage (35) à relier à un support est agencée entre la partie de ruban (2) et la partie de tête (10).

5. Ruban de serrage selon la revendication 4, **caractérisé en ce que** la partie de ruban (2) présente dans la région contiguë à la partie de serrage (35) des traverses (4') qui sont seulement pourvues chacune du bombement (5).

6. Ruban de serrage selon la revendication 4, **caractérisé en ce que** la partie de serrage (35) est réalisée sous forme de clip avec bras d'engagement élastiques, sous forme de boulon profilé ou sous forme de tenon creux avec profil intérieur.

7. Ruban de serrage selon les revendications 4 et 6, **caractérisé en ce que** la partie de serrage (35) est pourvue d'une lèvre d'étanchéité (36) périphérique.
